# FASCICULE DE BREVET EUROPEEN

(11) **EP 3 877 070 B1**
(45) Date de publication et mention de la délivrance du brevet: **30.03.2022**
(21) Numéro de dépôt: 19795580.0
(22) Date de dépôt: 05.11.2019
(51) Int. Cl.: A63G 27/00, A63G 27/02, A63G 29/02

(54) **SOUS-ENSEMBLE MOBILE D'ACCUEIL ET DE CONVOYAGE D'AU MOINS UN PASSAGER ET INSTALLATION D'ATTRACTION ASSOCIÉE**
BEWEGLICHE UNTERBAUGRUPPE ZUM AUFNEHMEN UND FÖRDERN VON MINDESTENS EINEM PASSAGIER UND ZUGEHÖRIGE ANREIZEINRICHTUNG
MOVABLE SUB-ASSEMBLY FOR ACCOMMODATING AND CONVEYING AT LEAST ONE PASSENGER AND ASSOCIATED ATTRACTION INSTALLATION

(30) Priorité: 05.11.2018 FR 1860165
(43) Date de publication de la demande: 15.09.2021
(73) Titulaire: Sigma Composite, 38630, Les Avenières-veyrins-Thuellin (FR)
(72) Inventeur: DESFLAMMES, Philippe, 74540 Gruffy (FR); VITTOZ, Thierry, 38490 Chimilin (FR)
(74) Mandataire: Alatis
(86) Numéro de dépôt international: PCT/EP2019/080182
(87) Numéro de publication internationale: WO 2020/094612

(56) Documents cités:
- CN-U- 207 627 905
- JP-A- 2003 199 978
- JP-A- 2005 046 239
- JP-A- 2010 005 316

## Description

### DOMAINE TECHNIQUE DE L'INVENTION

L'invention se rapporte au transport de passager dans une cabine suivant une trajectoire dont l'angle par rapport à l'horizontale n'est pas constant.

### ÉTAT DE LA TECHNIQUE ANTÉRIEURE

Dans le document DE476892 est décrite une installation d'attraction comportant une structure fixe, une structure mobile tournant par rapport à la structure fixe autour d'un axe de révolution, et des cabines sphériques supportées par la structure mobile de façon à tourner par rapport à la structure mobile autour d'un axe parallèle à l'axe de révolution. Le guidage en rotation de chaque cabine par rapport à la structure mobile est réalisé par l'intermédiaire d'un roulement de grand diamètre, qui entoure la cabine, et dont le chemin de roulement intérieur est fixé à la structure mobile et le chemin de roulement extérieur est solidaire de la cabine. Les cabines sont lestées de façon à ce que leur plancher reste plus ou moins horizontal lorsque la structure mobile tourne à faible vitesse autour de l'axe de révolution. Une faible oscillation des cabines autour de leur axe est autorisée, et même souhaitée pour l'amusement des passagers.

Pour stabiliser les cabines et contrôler leur rotation autour de leur axe, il est proposé dans le document JP2010005316 de fixer à la bague intérieure fixe du roulement une couronne dentée, dont les dents sont orientées radialement vers l'intérieur, et d'installer sous le plancher de chaque cabine un dispositif motorisé d'entraînement de deux pignons engrenant avec la couronne dentée.

Cette disposition présente toutefois un risque de dysfonctionnement si un objet étranger, rigide et de dimension compatible avec la taille des dents, piégé par la graisse recouvrant la couronne dentée, vient se loger entre les dents et coincer le mécanisme de stabilisation.

### EXPOSÉ DE L'INVENTION

L'invention vise à remédier aux inconvénients de l'état de la technique et à proposer un mécanisme de stabilisation ne présentant pas le risque de défaillance susmentionné.

Pour ce faire est proposé, selon un premier aspect de l'invention, un sous-ensemble mobile d'accueil et de convoyage d'au moins un passager, comprenant un support, une cabine et un guidage de la cabine par rapport au support en rotation autour d'un axe de référence commun au support et à la cabine, l'axe de référence étant horizontal lorsque le sous-ensemble mobile est dans un état opérationnel, le sous-ensemble mobile étant équipé d'un système de stabilisation comportant au moins une couronne dentée solidaire du support et centrée sur l'axe de référence, au moins un premier pignon supporté par la cabine de manière à engrener avec la couronne dentée, et des moyens moteurs aptes à entraîner le premier pignon, caractérisé en ce que le premier pignon est supporté par la cabine de manière à engrener avec une zone de la couronne dentée qui est située au-dessus du premier pignon.

En positionnant le premier pignon sous la zone de la denture avec laquelle il engrène, on favorise la chute par gravité des éléments étrangers qui pourraient s'être posés sur la denture, avant qu'ils n'atteignent la zone d'engrènement avec le premier pignon.

De préférence, le premier pignon est guidé par rapport à la cabine de manière à tourner autour d'un premier axe d'entraînement parallèle à l'axe de référence. Pour que cet effet de chute soit effectif, il est préférable que le premier pignon engrène avec une zone de la couronne dentée qui soit à une distance suffisante du plan horizontal contenant l'axe de référence. De préférence, le premier axe d'entraînement est positionné, par rapport à un plan axial de référence et d'un premier côté du plan axial de référence, dans un secteur angulaire inférieur ou égal à 60° autour de l'axe de référence, le plan axial de référence étant vertical et contenant l'axe de rotation lorsque le sous-ensemble mobile est dans l'état opérationnel.

Suivant un mode de réalisation, le premier axe d'entraînement est positionné dans le plan axial de référence. Cette disposition sera particulièrement favorable si le sens de rotation de la cabine par rapport au support n'est pas toujours le même.

Suivant un autre mode de réalisation, le premier axe d'entraînement est positionné à distance du plan axial de référence, d'un premier côté du plan axial de référence. Cette disposition sera particulièrement favorable dès lors que le sens de rotation de la cabine par rapport au support est toujours le même, ou lorsqu'il existe un sens de rotation privilégié. Plus spécifiquement, on pourra choisir de positionner le premier pignon du côté du plan axial de référence situé en aval du plan axial de référence dans le sens de rotation de la roue dentée, ou en d'autres termes du côté du plan axial de référence dont s'éloigne la zone de la denture avec laquelle le premier pignon engrène. On s'assure ainsi que la zone de la denture avec laquelle le premier pignon engrène à un instant donné a traversé précédemment le plan axial de référence avec ses dents dirigées vers le bas, ce qui est la position la plus favorable pour s'assurer de la chute de tout objet étranger qui aurait pu se poser sur la denture.

Le système de stabilisation peut également comporter un dispositif d'accouplement, pour accoupler le pignon à la couronne dentée et le désaccoupler de la couronne dentée, un embrayage, pour accoupler le pignon à l'ensemble moteur et le désaccoupler de l'ensemble moteur, et/ou un frein pour freiner le pignon.

Suivant une variante de ce mode de réalisation, on prévoit que le système de stabilisation comporte au moins un deuxième pignon supporté par la cabine de manière à engrener avec la couronne dentée, et entraîné par les moyens moteurs, le deuxième pignon étant apte à engrener avec une deuxième zone de la couronne dentée située au-dessus du deuxième pignon, le deuxième pignon étant guidé par rapport à la cabine de manière à tourner autour d'un deuxième axe d'entraînement parallèle à l'axe de référence et positionné, par rapport au plan axial de référence, à distance du plan axial de référence, d'un deuxième côté du plan axial de référence opposé au premier côté, dans un secteur angulaire inférieur ou égal à 60° autour de l'axe de référence. On dispose alors d'un système symétrique. Le groupe moteur pour entraîner le premier pignon et le deuxième pignon peut comporter deux moteurs indépendants ou un moteur unique. De préférence, on prévoit le système de stabilisation comporte un dispositif d'accouplement, apte à accoupler alternativement le premier pignon ou le deuxième pignon à la couronne dentée. On peut alors commander le dispositif d'accouplement en fonction du sens de rotation de la couronne dentée, de sorte que seul le pignon situé en aval du plan axial de référence dans le sens de rotation de la roue dentée engrène avec la roue dentée, l'autre pignon étant désaccouplé.

Suivant un mode de réalisation, le guidage comporte au moins un roulement comportant une première bague de roulement solidaire du support, une deuxième bague de roulement solidaire de la cabine, et des corps de roulement aptes à rouler sur des chemins de roulement formés sur la première bague de roulement et la deuxième bague de roulement, la deuxième bague de roulement entourant le volume intérieur d'accueil de la cabine.

Suivant un mode de réalisation, la cabine présente un volume intérieur d'accueil d'au moins un passager, la couronne dentée entourant le volume intérieur d'accueil, vu en section dans un plan perpendiculaire à l'axe de référence.

Le cas échéant, un dispositif de nettoyage de la couronne dentée est positionné dans un secteur angulaire de la couronne dentée situé entre la zone de la denture avec laquelle le premier pignon engrène et un plan contenant l'axe de référence et horizontal lorsque le sous-ensemble mobile est dans l'état opérationnel. Un tel dispositif, situé de préférence immédiatement avant le pignon dans le sens de rotation de la couronne dentée, est disposé sous la zone de la denture avec laquelle il interagit, pour tirer parti de la pesanteur qui tend à évacuer les objets étrangers.

Suivant un mode de réalisation, un dispositif de détection d'obstacle à l'engrènement est positionné dans un secteur angulaire de la couronne dentée situé entre la zone de la denture avec laquelle le premier pignon engrène et un plan contenant l'axe de référence et horizontal lorsque le sous-ensemble mobile est dans l'état opérationnel. Au cas où la pesanteur ou l'éventuel dispositif de nettoyage se sont révélés insuffisants pour dégager un objet étranger piégé dans la graisse à la surface dentée de la couronne, le dispositif de détection d'obstacle permet d'arrêter le sous-ensemble mobile avant que l'objet étranger constituant obstacle n'entre en contact effectif avec le pignon.

De façon préférentielle, la cabine a un centre de gravité situé dans un plan axial de référence de la cabine, perpendiculaire au plancher et contenant l'axe de référence. Ceci est souhaitable pour limiter l'énergie nécessaire pour maintenir l'horizontalité du plancher avec le système de stabilisation. De préférence,

De préférence, le centre de gravité de la cabine est situé sous l'axe de référence. On peut ainsi prévoir un mode dégradé de fonctionnement, dans lequel le système de stabilisation est désaccouplé ou permet au premier pignon de tourner librement, une horizontalité approximative étant préservée grâce à la pesanteur.

Suivant un mode de réalisation préféré, la couronne dentée présente une denture tournée vers l'axe de référence. De préférence, le premier pignon est positionné au-dessus d'un plafond intérieur de la cabine. On dispose alors d'un compartiment au-dessous du plancher, dans lequel il est possible le cas échéant de placer un lest de stabilisation. Suivant un mode de réalisation particulièrement avantageux, un groupe de réfrigération, chauffage ou climatisation de la cabine est positionné sous un plancher intérieur de la cabine. Un tel groupe, par sa masse, constitue un lest de stabilisation.

Suivant un mode de réalisation alternatif, la couronne dentée présente une denture tournée radialement vers l'extérieur, le premier pignon étant positionné au-dessous d'un plancher de la cabine.

Suivant un autre aspect de l'invention, celle-ci a trait à une installation d'attraction comportant au moins une structure fixe et au moins un sous-ensemble mobile selon le premier aspect de l'invention, guidé par rapport à la structure fixe de façon à ce que le support suive une trajectoire formant une boucle dans un plan vertical d'un référentiel fixe, et face, par rapport à un axe de révolution fixe perpendiculaire au plan vertical et parallèle à l'axe de référence, une rotation de 360° en parcourant un tour de la trajectoire en boucle.

Suivant un mode de réalisation, l'axe de rotation est fixe et défini de préférence par un ensemble d'un ou plusieurs paliers de guidage solidaires de la structure fixe. La rotation est de préférence sur plus d'un tour, notamment pour une installation d'attraction du type « grande roue ». Le support peut alors être un chariot destiné à être fixé à une jante de la grande roue, ou une partie de la jante elle-même, tournant autour de l'axe de rotation.

### BRÈVE DESCRIPTION DES FIGURES

D'autres caractéristiques et avantages de l'invention ressortiront à la lecture de la description qui suit, en référence aux figures annexées, qui illustrent :
- la figure 1, une vue partielle d'une installation d'attraction selon l'invention ;
- la figure 2, une vue de face d'un sous-ensemble mobile de l'installation de la figure 1 ;
- la figure 3, une vue isométrique d'une structure du sous-ensemble mobile de la figure 2, illustrant en particulier un système de stabilisation selon un premier mode de réalisation de l'invention ;
- la figure 4, une vue isométrique en coupe axiale de la structure du sous-ensemble mobile de la figure 2 ;
- la figure 5, une vue schématique de face du système de stabilisation selon le premier mode de réalisation de l'invention ;
- la figure 6, une vue schématique de face du système de stabilisation selon un deuxième mode de réalisation de l'invention ;
- la figure 7, une vue schématique de face du système de stabilisation selon un troisième mode de réalisation de l'invention ;
- la figure 8, une vue schématique de face du système de stabilisation selon un quatrième mode de réalisation de l'invention ;
- la figure 9, une vue schématique de face du système de stabilisation selon un cinquième mode de réalisation de l'invention.

Pour plus de clarté, les éléments identiques ou similaires sont repérés par des signes de référence identiques sur l'ensemble des figures.

### DESCRIPTION DÉTAILLÉE DE MODES DE RÉALISATION

Sur la figure **1** est illustrée une installation de grande roue **10** à axe de révolution **100** horizontal, comportant une structure fixe **12** montée sur le sol l'intermédiaire d'un ou plusieurs pieds **14,** cette structure fixe **12** formant un palier de guidage **16** d'une jante de roue **18** en rotation autour d'un axe de révolution **100** fixe par rapport au sol **14.** La jante est pourvue à sa périphérie de supports **20** de cabines **22.** L'axe de révolution **100** constitue de préférence un axe de symétrie de révolution d'ordre N pour la jante, N étant le nombre de support **20** et de cabines **22.**

Comme illustré sur la figure **2****,** chaque cabine **22** présente un volume intérieur **V** d'accueil et de convoyage d'un ou plusieurs passagers, délimité entre un plancher de cabine **26** et un plafond de cabine **28.** Le support **20** et la cabine associée **22** forment ainsi un sous-ensemble mobile **30** d'accueil et de convoyage d'un ou plusieurs passagers. Ce sous-ensemble mobile **30,** dont la structure est illustrée en détail sur les figures **3** à **6****,** comporte en outre un guidage **32** de la cabine **22** par rapport au support **20** en rotation autour d'un axe de référence **200** commun au support **20** et à la cabine **22,** horizontal et parallèle à l'axe de révolution **100.**

Le guidage **32** est ici constitué par deux roulements coaxiaux **34** distants l'un de l'autre, de sorte que le centre de gravité de la cabine **22** se trouve entre deux plans verticaux transversaux perpendiculaires à l'axe de référence **200,** et coupant chacun l'un des deux roulements **34.** De préférence, les deux roulements **34** sont situés en position miroir l'un de l'autre par rapport à un plan vertical transversal médian de la cabine **22,** perpendiculaire à l'axe de référence **200** et contenant le centre de gravité **G** de la cabine **22.** Chaque roulement **34** comporte au moins une première bague de roulement, par exemple une bague intérieure **34.1,** solidaire d'un anneau **20.1** du support **20,** au moins une deuxième bague de roulement, par exemple une bague extérieure **34.2,** solidaire d'un anneau **22.2** la cabine **22,** et une ou plusieurs rangées de corps de roulement **34.3** aptes à rouler sur des chemins de roulement formés sur la première bague de roulement **34.1** et la deuxième bague de roulement **34.2.** Chacun des deux roulements **34** entoure le volume intérieur **V** de sorte qu'une partie de chaque roulement **34** se trouve sous le plancher **26,** et une autre au-dessus du plafond **28.**

Le guidage **32** permet de maintenir l'horizontalité du plancher de cabine **26** en autorisant la rotation du support **20** autour de l'axe de révolution **100** de la grande roue **10** dans un sens **S1** avec la rotation de la cabine **22** par rapport au support **20** autour de l'axe de référence **200** dans le sens opposé **S2.**

Pour synchroniser ces rotations, le sous-ensemble mobile **30** est équipé d'un système de stabilisation **36.** Ce système de stabilisation **36** comporte ici deux couronnes dentées **38** centrées sur l'axe de référence **200,** positionnées de préférence chacune à proximité d'un des roulements **34** et deux pignons **40,** chacun associé à l'une des deux couronnes dentées **38,** et monté sur la cabine **22** de manière à engrener avec la couronne dentée **38** associée. La cabine **22** est en outre équipée de moyens moteurs **42** pouvant comporter un moteur associé à chaque pignon ou un moteur distinct pour chaque pignon.

Pour maintenir horizontal le plancher **26** de la cabine **22,** les moyens moteurs **42** peuvent être asservis à la position angulaire de la jante de roue **12** autour de l'axe de révolution **100** de la grande roue **10,** par exemple en comparant une mesure de la position angulaire de la cabine autour de l'axe de révolution et une mesure de la position angulaire de la cabine par rapport au support. À cet effet, l'un des roulements **34** peut être instrumenté pour délivrer une mesure de cette position angulaire. Alternativement, les moyens moteurs **42** peuvent être asservis à un inclinomètre positionné dans la cabine **22.** D'autres grandeurs physiques peuvent également être prises en compte pour commander les moyens moteurs **42,** notamment la charge de la cabine **22,** le positionnement du centre de gravité de la cabine **22** chargée, ou encore la vitesse et la direction du vent, ainsi que des données issues de la cabine **22** précédente dans le sens de la marche de la grande roue **10.**

Chacun des pignons **40,** ou au moins l'un d'entre eux, entraîné par les moyens moteurs **42,** engrène avec la couronne dentée **38** associée solidaire du support **20,** pour maintenir horizontal le plancher **26** de la cabine **22.** L'énergie nécessaire est d'autant plus faible que le centre de gravité de la cabine **22** chargée est proche d'un plan axial de référence **Q** de la cabine **22,** perpendiculaire au plancher **26** et contenant l'axe de référence **200.** En pratique, le centre de gravité de la cabine **22** chargée se trouve en dessous d'un plan horizontal **H** contenant l'axe de référence **200,** entre l'axe de référence **200** et le plancher **26,** voire en dessous du plancher **26,** ce qui permet d'envisager un mode dégradé de fonctionnement, dans lequel, en cas de dysfonctionnement des moyens moteurs **42,** l'effet de la pesanteur permet un maintien plus ou moins horizontal du plancher **26.** À cet effet, on prévoit un embrayage dans la chaîne cinématique de transmission entre les moyens moteurs **42** et les pignons **40.**

Dans ce premier mode de réalisation, chaque couronne dentée **38** a une denture **38.1** tournée radialement vers l'intérieur, et le pignon **40** associé est situé au-dessus du plafond **28** de l'espace intérieur **V** de la cabine **22,** en prise avec une zone de la denture **38.1** située également au-dessus du plafond intérieur **28** de la cabine **22,** et, de façon remarquable, au-dessus du pignon **40** associé. Ce positionnement permet d'éviter qu'un objet étranger, tombé sur la denture **38.1** dans la partie de la denture **38.1** située sous le plan horizontal **H** contenant l'axe de référence **200,** chemine jusqu'au pignon **40** et bloque ce dernier.

Les axes de rotation **400** des pignons **40** sont positionnés de préférence à proximité du plan axial de référence **Q,** soit directement dans le plan axial de référence **Q,** comme illustré sur la figure **5** soit d'un côté du plan axial de référence **Q,** dans un secteur angulaire **A** inférieur ou égal à ±60° par rapport au plan axial de référence, autour de l'axe de référence, comme illustré sur la figure **6****.** Dans cette hypothèse, chaque pignon **40** est de préférence disposé en aval du plan axial de référence **Q** dans le sens de rotation de la couronne dentée **38** par rapport à la cabine **22,** de sorte que la zone dentée en prise à un instant donné avec le pignon **40** ait traversé le plan axial de référence **Q** quelques instants plus tôt.

L'espace situé sous le plancher est occupé par un groupe de réfrigération, chauffage ou climatisation **44** de la cabine **22,** qui contribue à abaisser le centre de gravité de la cabine **22.**

Chaque pignon **40** peut être pourvu d'un mécanisme de désaccouplement qui est apte à désengager le pignon **40** de la denture **38.1.** On peut également prévoir un embrayage pour permettre une rotation libre du pignon **40** dans le cas d'une panne moteur. Ces dispositions assurent une redondance qui augmente la disponibilité de l'installation : lorsqu'un moteur **42** est défaillant, le pignon **40** associé est débrayé et l'autre moteur **42** assure seul le positionnement de la cabine **22 ;** dans l'hypothèse où un objet étranger viendrait s'interposer entre l'un des pignons **40** et la denture associée **38.1,** malgré le positionnement du pignon **40** en dessous de la denture **38.1,** le mécanisme de désaccouplement permet de désengager le pignon **40** impliqué, et l'autre pignon **40** assure seul le positionnement de la cabine **22.**

Suivant d'autres modes de réalisation, la couronne **38** a sa denture **38.1** tournée radialement vers l'extérieur, et le pignon **40,** situé sous la denture **38.1,** est positionné sous le plancher **26** de la cabine **22,** comme illustré sur les figures **7** et **8****.** Ce positionnement permet d'obtenir le même effet d'évacuation par chute libre de tout objet étranger qui aurait pu se poser sur la denture.

Ici également, on peut prévoir de positionner l'axe de rotation **400** de chaque pignon **40** dans le plan axial de référence, comme illustré sur la figure **7**, ou à faible distance du plan axial de référence, dans un secteur angulaire inférieur ou égal à ±60° par rapport au plan axial de référence, autour de l'axe de référence, comme illustré sur la figure **8****.** Dans cette hypothèse, le pignon est de préférence disposé en aval du plan axial de référence **Q** dans le sens de rotation **S1** de la couronne dentée, de sorte que la zone dentée en prise à un instant donné avec le pignon ait traversé le plan axial de référence quelques instants plus tôt.

Suivant un mode de réalisation illustré sur la figure **9****,** on prévoit deux pignons **40,140** situés de part et d'autre du plan axial de référence **Q,** de préférence à égale distance du plan axial de référence **Q,** et un mécanisme **240** qui, en fonction du sens de rotation relatif entre la couronne dentée **38** et la cabine **22,** engage l'un ou l'autre des deux pignons **40, 140** en prise avec la même couronne dentée **38.** On peut ainsi faire en sorte que le pignon **40, 140** qui engrène avec la couronne dentée **38** soit systématiquement le pignon situé en aval du plan axial de référence **Q,** dans le sens de rotation **S1** de la couronne par rapport à la cabine **22.** L'axe de rotation **400** du premier pignon **40** et l'axe de rotation **500** du deuxième pignon **140** sont de préférence situés dans un secteur angulaire inférieur ou égal à ±60° par rapport au plan axial de référence, autour de l'axe de référence,

Naturellement, les exemples représentés sur les figures et discutés ci-dessus ne sont donnés qu'à titre illustratif et non limitatif. Il est explicitement prévu que l'on puisse combiner entre eux les différents modes de réalisation illustrés pour en proposer d'autres.

Suivant un mode de réalisation simplifié, le système de stabilisation **24** peut ne comporter qu'une seule couronne dentée **38** associée à un pignon **40** unique. La couronne est alors positionnée de préférence à proximité d'un plan transversal contenant le centre de gravité de la cabine **22** à vide. Si le guidage **32** comporte deux roulements **34,** la couronne dentée unique **38** est de préférence positionnée axialement entre les deux roulements **34.**

La bague de chaque roulement solidaire de la cabine **22** peut être la bague intérieure **34.1** ou la bague extérieure **34.2.**

L'axe de rotation du pignon **40** est de préférence parallèle à l'axe de référence **200,** bien qu'une orientation différente soit également envisageable si l'engrenage réalisé entre la couronne dentée **38** et le pignon **40** est à renvoi d'angle.

Le support n'est pas nécessairement une partie de la jante **12** d'une grande roue **10.** Il peut également s'agir d'un chariot mobile sur une piste de guidage d'une structure fixe du type décrit dans le document EP 2 075 043, formant une boucle fermée, circulaire ou non, dans un plan vertical. Dans toutes les configurations envisagées, le mouvement du support **20** en boucle se traduit par une rotation du support **20** par rapport à un référentiel fixe d'un tour par tour de boucle parcourue.

## Revendications

1. Sous-ensemble mobile (30) d'accueil et de convoyage d'au moins un passager, comprenant un support (20), une cabine (22) et un guidage (32) de la cabine (22) par rapport au support (20) en rotation autour d'un axe de référence (200) commun au support (20) et à la cabine (22), l'axe de référence (200) étant horizontal lorsque le sous-ensemble mobile (30) est dans un état opérationnel, le sous-ensemble mobile (30) étant équipé d'un système de stabilisation (36) comportant au moins une couronne dentée (38) solidaire du support (20) et centrée sur l'axe de référence (200), au moins un premier pignon (40) supporté par la cabine (22) de manière à engrener avec la couronne dentée (38), et des moyens moteurs (42) aptes à entraîner le premier pignon (40), **caractérisé en ce que** le premier pignon (40) est supporté par la cabine (22) de manière à engrener avec une zone de la couronne dentée (38) qui est située au-dessus du premier pignon (40).

2. Sous-ensemble mobile (30) selon la revendication 1, **caractérisé en ce que** le premier pignon (40) est guidé par rapport à la cabine (22) de manière à tourner autour d'un premier axe d'entraînement parallèle à l'axe de référence (200).

3. Sous-ensemble mobile (30) selon la revendication 2, **caractérisé en ce que** le premier axe d'entraînement (400) est positionné, par rapport à un plan axial de référence (Q) et d'un premier côté du plan axial de référence (Q), dans un secteur angulaire (A) inférieur ou égal à 60° autour de l'axe de référence (200), le plan axial de référence (Q) étant vertical et contenant l'axe de rotation lorsque le sous-ensemble mobile (30) est dans l'état opérationnel.

4. Sous-ensemble mobile (30) selon la revendication 3, **caractérisé en ce que** le premier axe d'entraînement (400) est positionné dans le plan axial de référence (Q).

5. Sous-ensemble mobile (30) selon la revendication 3, **caractérisé en ce que** le premier axe d'entraînement (400) est positionné à distance du plan axial de référence (Q), d'un premier côté du plan axial de référence (Q).

6. Sous-ensemble mobile (30) selon la revendication 5, **caractérisé en ce que** le système de stabilisation (36) comporte au moins un deuxième pignon (140) supporté par la cabine (22) de manière à engrener avec la couronne dentée (38), le deuxième pignon (140) étant entraîné par les moyens moteurs (42) et apte à engrener avec une deuxième zone de la couronne dentée (38) située au-dessus du deuxième pignon (140), le deuxième pignon (140) étant guidé par rapport à la cabine (22) de manière à tourner autour d'un deuxième axe d'entraînement (500) parallèle à l'axe de référence (200) et positionné, par rapport au plan axial de référence (Q), à distance du plan axial de référence (Q), d'un deuxième côté du plan axial de référence (Q) opposé au premier côté, dans un secteur angulaire inférieur ou égal à 60° autour de l'axe de référence.

7. Sous-ensemble mobile (30) selon la revendication 5, **caractérisé en ce que** le système de stabilisation (36) comporte un dispositif d'accouplement (240), apte à accoupler alternativement le premier pignon (40) ou le deuxième pignon (140) à la couronne dentée (38).

8. Sous-ensemble mobile (30) selon l'une quelconque des revendications précédentes, **caractérisé en ce que** la cabine (22) présente un volume intérieur (V) d'accueil d'au moins un passager, la couronne dentée (38) entourant le volume intérieur d'accueil (V), vu en section dans un plan perpendiculaire à l'axe de référence (200).

9. Sous-ensemble mobile (30) selon l'une quelconque des revendications précédentes, **caractérisé en ce qu'**il comporte en outre un dispositif de nettoyage de la couronne dentée (38), positionné dans un secteur angulaire de la couronne dentée (38) situé entre la zone de la denture avec laquelle le premier pignon (40) engrène et un plan (H) contenant l'axe de référence (200) et horizontal lorsque le sous-ensemble mobile (30) est dans l'état opérationnel.

10. Sous-ensemble mobile (30) selon l'une quelconque des revendications précédentes, **caractérisé en ce qu'**il comporte en outre un dispositif de détection d'obstacle à l'engrènement, positionné dans un secteur angulaire de la couronne dentée (38) situé entre la zone de la denture avec laquelle le premier pignon (40) engrène et un plan (H) contenant l'axe de référence (200) et horizontal lorsque le sous-ensemble mobile (30) est dans l'état opérationnel.

11. Sous-ensemble mobile (30) selon l'une quelconque des revendications précédentes, **caractérisé en ce que** la couronne dentée (38) présente une denture (38.1) tournée vers l'axe de référence (200).

12. Sous-ensemble mobile (30) selon la revendication 11, **caractérisé en ce que** le premier pignon (40) est positionné au-dessus d'un plafond intérieur (28) de la cabine (22).

13. Sous-ensemble mobile (30) selon l'une quelconque des revendications 11 à 12, **caractérisé en ce qu'**un groupe de réfrigération, chauffage ou climatisation (44) de la cabine (22) est positionné sous un plancher intérieur (24) de la cabine (22).

14. Sous-ensemble mobile (30) selon l'une quelconque des revendications 1 à 10, **caractérisé en ce que** la couronne dentée (38) présente une denture (38.1) tournée radialement vers l'extérieur, le premier pignon (40) étant positionné au-dessous d'un plancher (34) de la cabine (22).

15. Installation d'attraction (10) comportant au moins une structure fixe (12), **caractérisé en ce qu'**elle comporte au moins un sous-ensemble mobile (30) selon l'une quelconque des revendications précédentes, guidé par rapport à la structure fixe (12) de façon à ce que le support (20) suive une trajectoire formant une boucle dans un plan vertical d'un référentiel fixe, et face, par rapport à un axe de révolution (100) fixe perpendiculaire au plan vertical et parallèle à l'axe de référence (200), une rotation de 360° en parcourant un tour de la trajectoire en boucle.

## Patentansprüche

1. Bewegliche Unterbaugruppe (30) zum Aufnehmen und Befördern mindestens eines Passagiers, umfassend einen Träger (20), eine Kabine (22) und eine Führung (32) der Kabine (22) in Bezug auf den Träger (20) bei einer Drehung um eine Bezugsachse (200), die dem Träger (20) und der Kabine (22) gemeinsam ist, wobei die Bezugssachse (200) horizontal ist, wenn sich die bewegliche Unterbaugruppe (30) in einem Betriebszustand befindet, wobei die bewegliche Unterbaugruppe (30) mit einem Stabilisierungssystem (36) ausgerüstet ist, das mindestens einen Zahnkranz (38) aufweist, der mit dem Träger (20) fest verbunden und auf der Bezugsachse (200) zentriert ist, mindestens ein erstes Zahnrad (40), das von der Kabine (22) derart getragen wird, dass es in den Zahnkranz (38) eingreift, und Motormittel (42), die geeignet sind, das erste Zahnrad (40) anzutreiben, **dadurch gekennzeichnet, dass** das erste Zahnrad (40) von der Kabine (22) derart getragen wird, dass es in einen Bereich des Zahnkranzes (38) eingreift, der sich oberhalb des ersten Zahnrads (40) befindet.

2. Bewegliche Unterbaugruppe (30) nach Anspruch 1, **dadurch gekennzeichnet, dass** das erste Zahnrad (40) in Bezug auf die Kabine (22) derart geführt wird, dass es um eine zur Bezugsachse (200) parallele erste Antriebswelle dreht.

3. Bewegliche Unterbaugruppe (30) nach Anspruch 2, **dadurch gekennzeichnet, dass** die erste Antriebswelle (400) in Bezug auf eine axiale Bezugsebene (Q) und auf einer ersten Seite der axialen Bezugsebene (Q) in einem Winkelsektor (A) kleiner oder gleich 60° um die Bezugsachse (200) positioniert ist, wobei die axiale Bezugsebene (Q) vertikal ist und die Rotationsachse enthält, wenn sich die bewegliche Unterbaugruppe (30) im Betriebszustand befindet.

4. Bewegliche Unterbaugruppe (30) nach Anspruch 3, **dadurch gekennzeichnet, dass** die erste Antriebswelle (400) in der axialen Bezugsebene (Q) positioniert ist.

5. Bewegliche Unterbaugruppe (30) nach Anspruch 3, **dadurch gekennzeichnet, dass** die erste Antriebswelle (400) auf einer ersten Seite der axialen Bezugsebene (Q) von der axialen Bezugsebene (Q) beabstandet positioniert ist.

6. Bewegliche Unterbaugruppe (30) nach Anspruch 5, **dadurch gekennzeichnet, dass** das Stabilisierungssystem (36) mindestens ein zweites Zahnrad (140) aufweist, das von der Kabine (22) derart getragen wird, dass es in den Zahnkranz (38) eingreift, wobei das zweite Zahnrad (140) von den Motormitteln (42) angetrieben wird und geeignet ist, in einen zweiten Bereich des Zahnkranzes (38) einzugreifen, der sich oberhalb des zweiten Zahnrads (140) befindet, wobei das zweite Zahnrad (140) in Bezug auf die Kabine (22) derart geführt wird, dass es um eine zweite Antriebswelle (500) dreht, die parallel zur Bezugsachse (200) und in Bezug auf die axiale Bezugsebene (Q) von der axialen Bezugsebene (Q) auf einer zweiten Seite der axialen Bezugsebene (Q) gegenüber der ersten Seite in einem Winkelsektor kleiner oder gleich 60° um die Bezugsachse beabstandet positioniert ist.

7. Bewegliche Unterbaugruppe (30) nach Anspruch 5, **dadurch gekennzeichnet, dass** das Stabilisierungssystem (36) eine Kopplungsvorrichtung (240) aufweist, die geeignet ist, abwechselnd das erste Zahnrad (40) oder das zweite Zahnrad (140) mit dem Zahnrad (38) zu koppeln.

8. Bewegliche Unterbaugruppe (30) nach einem der vorhergehenden Ansprüche, **dadurch gekennzeichnet, dass** die Kabine (22) ein Innenvolumen (V) zum Aufnehmen mindestens eines Passagiers aufweist, wobei der Zahnkranz (38) das Innenaufnahmevolumen (V), im Querschnitt in einer Ebene senkrecht zur Bezugsachse (200) gesehen, umgibt.

9. Bewegliche Unterbaugruppe (30) nach einem der vorhergehenden Ansprüche, **dadurch gekennzeichnet, dass** sie ferner eine Vorrichtung zum Reinigen des Zahnkranzes (38) aufweist, die in einem Winkelsektor des Zahnkranzes (38) positioniert ist, der sich zwischen dem Bereich der Zahnung, in die das erste Zahnrad (40) eingreift, und einer Ebene (H) befindet, die die Bezugsachse (200) enthält und horizontal ist, wenn die bewegliche Unterbaugruppe (30) im Betriebszustand ist.

10. Bewegliche Unterbaugruppe (30) nach einem der vorhergehenden Ansprüche, **dadurch gekennzeichnet, dass** sie ferner eine Detektionsvorrichtung eines Eingriffshindernisses aufweist, die in einem Winkelsektor des Zahnkranzes (38) positioniert ist, der sich zwischen dem Bereich der Zahnung, in die das erste Zahnrad (40) eingreift, und einer Ebene (H) befindet, die die Bezugsachse (200) enthält und horizontal ist, wenn die bewegliche Unterbaugruppe (30) im Betriebszustand ist.

11. Bewegliche Unterbaugruppe (30) nach einem der vorhergehenden Ansprüche, **dadurch gekennzeichnet, dass** der Zahnkranz (38) eine der Bezugsachse (200) zugewandte Zahnung (38.1) aufweist.

12. Bewegliche Unterbaugruppe (30) nach Anspruch 11, **dadurch gekennzeichnet, dass** das erste Zahnrad (40) oberhalb einer inneren Decke (28) der Kabine (22) positioniert ist.

13. Bewegliche Unterbaugruppe (30) nach einem der Ansprüche 11 bis 12, **dadurch gekennzeichnet, dass** eine Kühl-, Heiz- oder Klimatisierungseinheit (44) der Kabine (22) unter einem inneren Boden (24) der Kabine (22) angeordnet ist.

14. Bewegliche Unterbaugruppe (30) nach einem der Ansprüche 1 bis 10, **dadurch gekennzeichnet, dass** der Zahnkranz (38) radial nach außen weisende Zahnung (38.1) aufweist, wobei das erste Zahnrad (40) unterhalb einem Boden (34) der Kabine (22) positioniert ist.

15. Anziehungsanlage (10) mit mindestens einer festen Struktur (12), **dadurch gekennzeichnet, dass** sie mindestens eine bewegliche Unterbaugruppe (30) nach einem der vorhergehenden Ansprüche aufweist, die in Bezug auf die feste Struktur (12) derart geführt wird, dass der Träger (20) einer Bahn folgt, die in einer vertikalen Ebene eines festen Bezugsrahmens eine Schleife bildet, und in Bezug auf eine feste Drehachse (100), die senkrecht zur vertikalen Ebene und parallel zur Bezugsachse (200) verläuft, eine Drehung um 360° vollzieht, indem sie eine Umdrehung der Schleifenbahn durchläuft.

## Claims

1. Mobile sub-assembly (30) for accommodating and conveying at least one passenger, comprising a support (20), a cabin (22) and a guide (32) for guiding the cabin (22) relative to the support (20) in rotation about a reference axis (200) which is shared by the support (20) and the cabin (22), the reference axis (200) being horizontal when the mobile sub-assembly (30) is in an operational state, the mobile sub-assembly (30) being provided with a stabilization system (36) comprising at least one toothed ring (38) which is secured to the support (20) and centered on the reference axis (200), at least a first pinion (40) supported by the cabin (22) so as to mesh with the toothed ring (38), and motor means (42) which are capable of driving the first pinion (40), **characterized in that** the first pinion (40) is supported by the cabin (22) so as to mesh with a region of the toothed ring (38) which is located above the first pinion (40).

2. Mobile sub-assembly (30) according to claim 1, **characterized in that** the first pinion (40) is guided with respect to the cabin (22) so as to rotate about a first drive shaft parallel to the reference axis (200).

3. Mobile sub-assembly (30) according to claim 2, **characterized in that** the first drive shaft (400) is positioned, with respect to an axial reference plane (Q) and on a first side of the axial reference plane (Q), in an angular sector (A) which is less than or equal to 60° about the reference axis (200), the axial reference plane (Q) being vertical and containing the axis of rotation when the mobile sub-assembly (30) is in the operational state.

4. Mobile sub-assembly (30) according to claim 3, **characterized in that** the first drive shaft (400) is positioned in the axial reference plane (Q).

5. Mobile sub-assembly (30) according to claim 3, **characterized in that** the first drive shaft (400) is positioned at a distance from the axial reference plane (Q), on a first side of the axial reference plane (Q).

6. Mobile sub-assembly (30) according to claim 5, **characterized in that** the stabilization system (36) comprises at least one second pinion (140) supported by the cabin (22) so as to mesh with the toothed ring (38), the second pinion (140) being driven by the motor means (42) and being capable of meshing with a second region of the toothed ring (38) which is located above the second pinion (140), the second pinion (140) being guided relative to the cabin (22) so as to rotate about a second drive shaft (500) parallel to the reference axis (200) and positioned, with respect to the axial reference plane (Q), at a distance from the axial reference plane (Q), on a second side of the axial reference plane (Q) opposite the first side, in an angular sector less than or equal to 60° about the reference axis.

7. Mobile sub-assembly (30) according to claim 5, **characterized in that** the stabilization system (36) comprises a coupling device (240) which is capable of alternately coupling the first pinion (40) or the second pinion (140) to the toothed ring (38).

8. Mobile sub-assembly (30) according to any of the preceding claims, **characterized in that** the cabin (22) has an interior volume (V) for accommodating at least one passenger, the toothed ring (38) surrounding the interior accommodation volume (V), seen in section in a plane perpendicular to the reference axis (200).

9. Mobile sub-assembly (30) according to any of the preceding claims, **characterized in that** it further comprises a device for cleaning the toothed ring (38), which device is positioned in an angular sector of the toothed ring (38) which is located between the region of the toothing with which the first pinion (40) meshes and a plane (H) which contains the reference axis (200) and is horizontal when the mobile sub-assembly (30) is in the operational state.

10. Mobile sub-assembly (30) according to any of the preceding claims, **characterized in that** it further comprises a device for detecting an obstacle to meshing, which device is positioned in an angular sector of the toothed ring (38) which is located between the region of the toothing with which the first pinion (40) meshes and a plane (H) which contains the reference axis (200) and is horizontal when the mobile sub-assembly (30) is in the operational state.

11. Mobile sub-assembly (30) according to any of the preceding claims, **characterized in that** the toothed ring (38) has a toothing (38.1) which faces the reference axis (200).

12. Mobile sub-assembly (30) according to claim 11, **characterized in that** the first pinion (40) is positioned above an interior ceiling (28) of the cabin (22).

13. Mobile sub-assembly (30) according to either claim 11 or claim 12, **characterized in that** a refrigeration, heating or air conditioning unit (44) of the cabin (22) is positioned under an interior floor (24) of the cabin (22).

14. Mobile sub-assembly (30) according to any of claims 1 to 10, **characterized in that** the toothed ring (38) has a toothing (38.1) which faces radially outwards, the first pinion (40) being positioned below a floor (34) of the cabin (22).

15. Attraction facility (10) comprising at least one fixed structure (12), **characterized in that** it comprises at least one mobile sub-assembly (30) according to any of the preceding claims, which sub-assembly is guided with respect to the fixed structure (12) such that the support (20) follows a path forming a loop in a vertical plane of a fixed reference system, and makes, with respect to a fixed axis of revolution (100) which is perpendicular to the vertical plane and parallel to the reference axis (200), a rotation of 360° by travelling a turn of the looped path.
